# EUROPÄISCHE PATENTSCHRIFT

(11) **EP 1 150 265 B1**
(45) Veröffentlichungstag und Bekanntmachung des Hinweises auf die Patenterteilung: **25.10.2006**
(21) Anmeldenummer: 01106524.0
(22) Anmeldetag: 15.03.2001
(51) Int. Cl.: G08G 1/09

(54) **Verfahren zur Übertragung einer Position einer Verkehrsinformation, insbesondere einer Verkehrsstörung**
Method for transmitting a position of a traffic information, in particular of a traffic difficulty
Procédé pour transmettre la position des informations routières, en particulier des difficultées routières

(30) Priorität: 30.03.2000 DE 10015935
(43) Veröffentlichungstag der Anmeldung: 31.10.2001
(73) Patentinhaber: ROBERT BOSCH GMBH, 70442 Stuttgart (DE)
(72) Erfinder: Hessing, Bernd, 31188 Holle (DE); Schmidt, Heinrich, 31199 Diekholzen (DE)

(56) Entgegenhaltungen:
- EP-A- 0 798 540
- EP-A- 0 902 406
- WO-A-99/48073
- DE-A- 19 710 863

## Beschreibung

Die Erfindung betrifft ein Verfahren zur Übertragung einer Position einer Verkehrsinformation, insbesondere einer Verkehrsstörung, auf einem Verkehrsweg in digital codierten Meldungen, wobei zur Codierung und Decodierung der Meldungen sender- und empfängerseitig Ortsdatenbanken verwendet werden und eine ungefähre Position der Verkehrsinformation durch Referenzierung auf den Verkehrsweg und mindestens einen in den Ortsdatenbanken enthaltenen auf dem Verkehrsweg befindlichen Ort codiert wird.

Die Übertragung von digital codierten Verkehrsmeldungen, insbesondere von nach dem ALERT-C-Protokoll codierten und decodierten TMC-Meldungen, ist auf Orte gestützt, die sowohl sender- als auch empfängerseitig im Zusammenhang mit Verkehrswegen in Ortsdatenbanken aufgeführt sind. Diese Orte sind verkehrsrelevante Punkte, wie beispielsweise Abfahrten und Kreuzungen, die untereinander in Form von Vorgänger und Nachfolger und auf das zugehörige Straßensegment referenziert sind, wobei das zugehörige Straßensegment wiederum Teil einer Straße ist.

Durch die Beschränkung auf diese verkehrsrelevanten Punkte wird zwar der Umfang der Ortsliste minimiert, gleichzeitig ist aber eine vollständige Beschreibung des Verkehrswegenetzes, insbesondere Straßennetzes, unmöglich. Die Beschreibung der Autobahnen ist zwar noch relativ vollständig, für die untergeordneten Straßenklassen liegen jedoch zwischen zwei codierten Orten ein oder mehrere nicht codierte Knotenpunkte. Da in TMC-Meldungen nur jeweils ein Ortscode übertragen wird (primärer Ort), auf den sich die Störung bezieht, und ein Ausmaß, das angibt, wieviele codierte Orte auf einer Strecke von der Störung betroffen sind, wird sowohl der Anfang als auch das Ende der Störung nur in Form von codierten Orten (primärer und sekundärer Ort) übertragen. Da die Anzahl der codierten Orte auf den untergeordneten Straßenklassen gering ist, ist hier die Präzision der Ortsangabe unbefriedigend, da zwischen dem primären und dem sekundären Ort in der Regel mehrere Kreuzungen mit anderen Straßen liegen, die von einem Navigationssystem zur Umfahrung der Störung genutzt werden könnten.

WO 99-A-48073 A offenbart ein Fahrzeugnavigationssystem mit einem Verkehrsfunkempfänger zum Empfang von Verkehrsinformationen, die sich durch die Angabe eines Ortes, insbesondere Anfangs- bzw. Endortes, und eines Verkehrsereignisses auszeichnen. Es wird hier vorgeschlagen, nicht nur den durch die Verkehrsmeldung abgedeckten Streckenabschnitt als von der Verkehrsstörung betroffen anzusehen, sondern darüber hinaus alle Streckenabschnitte (auch solche, die nicht auf der gemäß Verkehrsmeldung betroffenen Straße liegen) in einem vorgegebenen Umkreis um die codiert übertragene Verkehrsmeldung. Der Grundgedanke der Druckschrift 1 ist es dabei, ein Verfahren anzugeben, dass eine weitläufige Umfahrung von Verkehrsstörungen erlaubt. Dabei wird angenommen, dass das übermittelte Segment klein gegenüber der Störung ist, und man durch Ausdehnung der Störung auf zusätzliche das betroffene umgebende Segmente die gewünschte Wirkung erzielt.

EP-A-0 902 406 offenbart die Möglichkeit, Streckenabschnitte eines Verkehrswegenetzes zu Teilwegen zusammenzufassen und eine bestimmte Position auf einem solchen Teilweg betreffende Informationen wie Reisezeiten, Umweltdaten, Temperaturen etc. so zu übertragen, dass lediglich ein "eindimensionaler Bahnparameter", wie der Abstand vom Anfang des Teilwegs, zur Bezeichnung des genauen Orts angegeben wird. Wesentlicher Inhalt des in Druckschrift 2 angegebenen Verfahrens ist die Re-Codierung eines Wegenetzes anhand von benannten Kanten, um eine Reduzierung der zu übertragenen Daten zu ermöglichen.

Aufgabe der vorliegenden Erfindung ist es, eine Position, insbesondere die Position einer Verkehrsstörung, auf einem Verkehrsweg genauer zu übertragen.

Diese Aufgabe wird mit dem erfindungsgemäßen Verfahren dadurch gelöst, daß zusätzlich zu dem Ort der Streckenanteil zwischen der Position und dem Ort übertragen wird. Dadurch wird unter anderem empfängerseitig ermöglicht, durch den Vergleich der übertragenen Position mit nicht codierten Kreuzungen Straßen zur Umfahrung der Störung zu nutzen, die bei der bekannten Übertragung nach ALERT-C mittels Ortscode des primären Ortes und mittels Ausmaß der Störung nicht erkannt werden.

Das erfindungsgemäße Verfahren ist nicht nur mit RDS/TMC anwendbar, sondern ist überall da verwendbar, wo auf Basis von codierten Ortsdatenbanken Meldungen in ähnlicher Weise übertragen werden, beispielsweise beim GSM/TMC.

Gemäß einer Ausgestaltung der Erfindung ist vorgesehen, daß der Streckenanteil auf die Strecke zwischen dem codierten Ort und einem um das Ausmaß von dem codierten Ort entfernten auf den Verkehrsweg liegenden Ort bezogen wird. Da die Übertragungskapazität für den Streckenanteil begrenzt ist, ergibt sich bei dieser Ausgestaltung eine möglicherweise nicht befriedigende Genauigkeit, wenn das Ausmaß viele Straßensegmente umfaßt.

Zur Behebung dieses Nachteils ist bei einer anderen Ausgestaltung des erfindungsgemäßen Verfahrens vorgesehen, daß der Streckenanteil auf die Strecke zwischen dem codierten Ort und einem dem codierten Ort unmittelbar benachbarten in der Datenbank auf demselben Verkehrsweg vorhandenen Ort bezogen ist.

Für zusätzliche Zahlenangaben, wie sie auch der Streckenanteil darstellt, gibt es in einer TMC-Meldung nach ALERT-C verschiedene Möglichkeiten. Insbesondere bezüglich der Kompatibilität mit bestehenden Sendern und Empfängern ist eine Ausgestaltung der Erfindung besonders günstig, die darin besteht, daß bei einer Codierung nach dem ALERT-C-Protokoll die Codierung des Streckenanteils im Label 15 erfolgt. Eine ebenfalls günstige Möglichkeit besteht darin, daß bei einer Codierung nach dem ALERT-C-Protokoll die Codierung des Streckenanteils im Label 12 erfolgt.

Das Label 15 stellt ein 5-Bit-Datenfeld zur Verfügung, womit bei der Position eine Genauigkeit von 5% erreicht werden kann, was für die Erfüllung der erfindungsgemäßen Aufgabe durchaus ausreichend ist. Bei der Verwendung des Labels 12 kann ein 16-Bit-Wert für den Streckenanteil vorgesehen werden, was eine entsprechend höhere Genauigkeit ergibt.

Die Verkehrsinformation, deren Position mit dem erfindungsgemäßen Verfahren übertragen wird, kann auf einen punktförmigen Ort bezogen sein, beispielsweise eine Straßensperrung, eine Gefahrenstelle oder eine Statusinformation wie die Durchschnittsgeschwindigkeit der den punktförmigen Ort passierenden Fahrzeuge. Die Verkehrsinformation kann sich jedoch auch auf ein ausgedehntes Ereignis oder Objekt beziehen, wie beispielsweise eine Verkehrsstörung (Stau).

Zur Übertragung des Endes einer Verkehrsstörung ist bei dem erfindungsgemäßen Verfahren vorgesehen, daß mit Hilfe des Streckenanteils die Position des Beginns (Ursache) einer Verkehrsstörung übertragen wird und daß das Ende einer Verkehrsstörung aus der über das Label 2 übertragenen Länge oder aus dem übertragenen Ereigniscode berechnet wird. Bei einem geeigneten Empfänger wird man beide Möglichkeiten vorsehen, da senderseitig nicht festgelegt ist, ob zur Übertragung der Länge einer Verkehrsstörung das Label 2 oder ein Ereigniscode benutzt wird.

TMC-Empfänger können grundsätzlich auch mit Datenbanken ohne Entfernungsangaben arbeiten. Für diesen Fall ermöglicht eine andere Ausgestaltung die Codierung von nach dem erfindungsgemäßen Verfahren übertragenen Positionen dadurch, daß bei Nichtvorhandensein von Entfernungsangaben in der Ortsdatenbank des Empfängers die Entfernungsangaben aus einer dem Empfänger zugeordneten digitalen Karte entnommen werden.

Ausführungsbeispiele der Erfindung sind in der Zeichnung anhand mehrerer Figuren dargestellt und in der nachfolgenden Beschreibung näher erläutert. Es zeigt:
- Fig. 1: schematisch die Position einer Störung und die verschiedenen Längenmaße im Falle eines ersten Ausführungsbeispiels,
- Fig. 2: entsprechende Größen bei einem zweiten Ausführungsbeispiel und
- Fig. 3: ebenfalls schematisch die Verringerung eines wegen einer Störung erforderlichen Umweges.

Wie bereits erläutert, wird in einer TMC-Meldung nach ALERT-C eine Störung S durch Angabe eines primären Ortes L1 und des Ausmaßes in Form der Anzahl der Straßensegmente bis zu einem sekundären Ort L2 codiert, zwischen denen sich die Störung S befindet, die in den Figuren durch die Ausfüllung der die Straße R darstellende Doppellinie hervorgehoben ist. Dies erfolgt auch, wenn - wie bei den dargestellten Ausführungsbeispielen - sich die Störung S zwischen den Punkten X (Anfangspunkt) und Y (Endpunkt) nicht über die gesamte Entfernung zwischen L1 und L2 erstreckt. Zusätzlich kann nach ALERT-C über das Label 2 die Störungslänge L mit einer Genauigkeit von etwa 10% codiert werden.

Bei dem Ausführungsbeispiel nach Fig. 1 wird die Position des Punktes X durch den prozentualen Streckenanteil D bezogen auf die Entfernung zwischen L1 und L2 übertragen. Da A entweder in der Ortsdatenbank des Empfängers abgelegt ist oder aus einer digitalen Karte entnommen werden kann, kann D aus der übertragenen Größe P berechnet werden.

Senderseitig wird aus den bekannten Größen D und A die zu übertragende Größe zu P = D·100/A berechnet. Wenn beispielsweise der Abstand zwischen L 1 und L2 20 km beträgt und die Störungsursache 6 km vor dem primären Ort L1 liegt, ergibt sich ein zu übertragender Parameter von P=30%.

Bei dem Ausführungsbeispiel nach Fig. 2 liegt zwischen den beiden Orten L1 und L2 ein weiterer Ort L3, der auch in der Ortsdatenbank aufgeführt ist. Für die gleiche Störung S zwischen den Punkten X und Y wird dann eine TMC-Meldung übertragen, die besagt, daß vor dem Ort L1 eine Störung mit dem Ausmaß 2 vorliegt, was ohne weitere Angaben bedeuten kann, daß die gesamte Strecke zwischen L1 und L2 von der Störung betroffen ist.

Bei einer Codierung nach Fig. 2 wird jedoch im Gegensatz zu Fig. 1 der Streckenanteil D nicht auf die Entfernung zwischen L1 und L2, sondern auf die Entfernung A' zwischen L1 und L3 bezogen, so daß die Position X mit größerer Genauigkeit übertragen wird. Der zu übertragende Parameter berechnet sich dann zu P' = D•100/A'.

P bzw. P' wird dann als Datentelegramm mit der Kennung Label 15 zum Empfänger übertragen. Wird die gleiche Codiertabelle benutzt wie bei Qualifier 3, ergibt sich als 5-Bit-Wert eine 6, die in das dem Label 15 folgende Datenfeld eingetragen wird. Die Decodierung im Empfänger erfolgt beispielsweise über eine Look-up-Tabelle.

Basierend auf dieser Information kann der Empfänger zum einen die Position des Punktes X und zum anderen unter Ausnutzung der ebenfalls übertragenen Störungslänge L die Position des Punktes Y berechnen. Wie in Fig. 3 dargestellt, können in Verbindung mit einem Navigationssystem, das über eine digitale Karte verfügt, diese Informationen genutzt werden, um den Fahrer dicht an das Stauende heranzuführen und nach Umfahrung des Staus früher wieder auf die ursprüngliche Strecke zurückzuführen.

Fig. 3 zeigt die gleiche Strecke wie Fig. 2 mit den Orten L1, L2 und L3 sowie der Störung S zwischen den Punkten X und Y. Außerdem sind weitere Orte 01 bis 07 dargestellt, von denen mindestens die Orte 01 und 03 in den zur Codierung und Decodierung verwendeten Ortsdatenbanken nicht eingetragen sind. Bei der erfindungsgemäßen Übertragung der Position von Stauanfang X und Stauende Y kann der Fahrer über die Orte 01, 02 und 03, also über eine kürzere Umleitungsstrecke als ohne die Anwendung des erfindungsgemäßen Verfahrens, geleitet werden, wobei er über die Orte 04, 05, 06 und 07 geführt werden müßte.

Alternativ zu der Verwendung des Labels 15 kann das Label 12 genutzt werden. Für diesen ist in ALERT-C bereits ein 16-Bit-Feld für den Wert vorgesehen. Damit kann die Position bei Bedarf mit einer höheren Auflösung (etwa in 100%/65536) übertragen werden. Sinngemäß ist das Verfahren auch mit anderen als prozentuellen Angaben des Streckenanteils, d.h. als absoluter oder relativer Abstand, beispielsweise in Längeneinheiten oder mit Label 2 oder mit Label 5, Quantifier 9, oder durch Einführung einer neuen Tabelle (entsprechend Gebrauch mit Quantifier, siehe ENV12313-2), möglich.

## Patentansprüche

1. Verfahren zur Übertragung einer Position einer Verkehrsinformation, insbesondere einer Verkehrsstörung, auf einem Verkehrsweg in digital codierten Meldungen,
wobei zur Codierung und Decodierung der Meldungen sender- und empfängerseitig Ortsdatenbanken verwendet werden, eine Position der Verkehrsinformation durch Referenzierung auf den Verkehrsweg und mindestens einen in den Ortsdatenbanken enthaltenen auf dem Verkehrsweg befindlichen Ort codiert wird und
zusätzlich zu dem Ort der Streckenanteil zwischen der Position und dem Ort übertragen wird,
**dadurch gekennzeichnet, dass** mit Hilfe des Streckenanteils die Position des Beginns oder der Ursache einer Verkehrsstörung übertragen wird und
dass das Ende einer Verkehrsstörung aus der über das Label 2 übertragenen Länge berechnet wird,
oder dass das Ende einer Verkehrsstörung aus dem übertragenen Ereigniscode berechnet wird.

2. Verfahren nach Anspruch 1, **dadurch gekennzeichnet, dass** der Streckenanteil auf die Strecke zwischen dem codierten Ort und einem um das Ausmass von dem codierten Ort entfernten auf den Verkehrsweg liegenden Ort bezogen wird.

3. Verfahren nach Anspruch 1, **dadurch gekennzeichnet, dass** der Streckenanteil auf die Strecke zwischen dem codierten Ort und einem dem codierten Ort unmittelbar benachbarten in der Datenbank auf demselben Verkehrsweg vorhandenen Ort bezogen ist.

4. Verfahren nach einem der vorhergehenden Ansprüche, **dadurch gekennzeichnet, dass** bei einer Codierung nach dem ALERT-C-Protokoll die Codierung des Streckenanteils im Label 15 erfolgt.

5. Verfahren nach einem der Ansprüche 1 bis 3, **dadurch gekennzeichnet, dass** bei einer Codierung nach dem ALERT-C-Protokoll die Codierung des Streckenanteils im Label 12 erfolgt.

6. Verfahren nach einem der vorhergehenden Ansprüche, **dadurch gekennzeichnet, dass** bei Nichtvorhandensein von Entfernungsangaben in der Ortsdatenbank des Empfängers bei der Decodierung der übertragenen Position die Entfernungsangaben aus einer dem Empfänger zugeordneten digitalen Karte entnommen werden.

## Claims

1. Method for transmitting a position of a traffic information item, particularly a traffic disturbance, on a route in digitally coded messages, wherein location databases are used at the transmitter and receiver end for coding and decoding the messages, a position of the traffic information item is coded by referencing to the route and at least one location located on the route and contained in the location databases, and, in addition to the location, the route section between the position and the location is transmitted, **characterized in that**, with the aid of the route section, the position of the beginning or of the cause of a traffic disturbance is transmitted and **in that** the end of a traffic disturbance is calculated from the length transmitted via the label 2, or **in that** the end of a traffic disturbance is calculated from the event code transmitted.

2. Method according to Claim 1, **characterized in that** the route section is referred to the distance between the coded location and a location located on the route, distant by the extent from the coded location.

3. Method according to Claim 1, **characterized in that** the route section is referred to the distance between the coded location and a location present on the same route in the database, immediately adjacent to the coded location.

4. Method according to one of the preceding claims, **characterized in that**, with coding according to the ALERT-C protocol, the route section is coded in label 15.

5. Method according to one of Claims 1 to 3, **characterized in that**, with coding according to the ALERT-C protocol, the route section is coded in label 12.

6. Method according to one of the preceding claims, **characterized in that**, when there is no distance information in the location database of the receiver, the distance information is taken from a digital map allocated to the receiver during the decoding of the transmitted position.

## Revendications

1. Procédé de transmission d'une position d'une information de circulation notamment d'une perturbation de circulation sur un chemin de circulation sous la forme de message à codage numérique,
le codage et le décodage des messages utilisant des banques de données de lieux du côté de l'émetteur et du côté du récepteur et la position de l'information de circulation est codée par référence au chemin de circulation et par rapport à au moins un lieu qui se trouve sur le chemin de circulation et qui est contenu dans les banques de données de lieux et en plus du lieu on transmet la partie de trajet comprise entre la position et le lieu,
**caractérisé en ce qu'**
à l'aide de la partie de trajet on transmet la position du début ou la cause d'une perturbation de circulation et
on calcule la fin d'une perturbation de circulation à partir de la longueur transmise par l'étiquette (2),
ou on calcule la fin d'une perturbation de circulation à partir du code d'événement, transmis.

2. Procédé selon la revendication 1,
**caractérisé en ce qu'**
on rapporte la partie de trajet au trajet compris entre le lieu codé et un lieu situé sur le chemin de circulation et qui est éloigné du lieu codé de la mesure ainsi fournie.

3. Procédé selon la revendication 1,
**caractérisé en ce qu'**
on rapporte la partie de trajet au trajet compris entre le lieu codé et un lieu directement voisin du lieu codé existant dans la banque de données sur le même chemin de circulation.

4. Procédé selon l'une des revendications précédentes,
**caractérisé en ce que**
pour le codage selon le protocole ALERT-C, le codage de la partie de trajet se fait dans l'étiquette (15).

5. Procédé selon l'une des revendications 1 à 3,
**caractérisé en ce que**
pour un codage selon le protocole ALERT-C, le codage de la partie de trajet se fait dans l'étiquette (12).

6. Procédé selon l'une des revendications précédentes,
**caractérisé en ce qu'**
en l'absence d'indication de distance dans la banque de données de lieux, le récepteur, lors du décodage de la position transmise, extrait les indications de distance d'une carte numérique associée au récepteur.
